# EUROPÄISCHE PATENTANMELDUNG

(11) **EP 0 070 572 A1**
(43) Veröffentlichungstag der Anmeldung: **26.01.1983**
(21) Anmeldenummer: 82106595.0
(22) Anmeldetag: 21.07.1982
(51) Int. Cl.: F02P 15/10

(54) **Zündsystem für Brennkraftmaschinen**

(30) Priorität: 22.07.1981 FR 8114259
(71) Anmelder: SIEMENS AKTIENGESELLSCHAFT, 80333 München (DE)
(72) Erfinder: Rouanes, Philippe, Dr., F-33290 Blanquefort (FR)

(57) **Zusammenfassung**

Zündsystem für Brennkraftmaschinen, insbesondere für Ottomotoren in Kraftfahrzeugen, mit einem Transformator, dessen Primärwicklung (P) durch einen aus einer Gleichspannungsquelle oder gleichgerichteten Wechselspannungsquelle gespeisten, in einen elektronischen Steuerkreis geschalteten Zerhacker (Tp) angesteuert wird und der sekundärseitig über mindestens eine Sekundärwicklung (S) wahlweise mit den Zündkerzen (Z) koppelbar ist, wobei der Zerhacker (Tp) mit Impulsfolgen angesteuert wird, bei denen im Vergleich zu den restlichen Einzelimpulsen die Dauer mindestens eines der ersten Einzelimpulse länger: und zwar so oewählt ist, dass die Energie des entsprechenden Einzel-Zündimpulses ausreicht, um das Kraftstoff-Luft-Gemisch unter ungünstigen Bedingungen zu zünden.

## Beschreibung

Die Erfindung betrifft ein Zündsystem für Brennkraftmaschinen, insbesondere Ottomotoren in Kraftfahrzeugen, mit einem Transformator, dessen Primärwicklung durch einen aus einer Gleichspannungs- oder gleichgerichteten Wechselspannungsquelle gespeisten, in einen elektronischen Steuerkreis geschalteten Zerhacker angesteuert wird und der sekundärseitig über mindestens eine Sekundärwicklung wahlweise mit den Zündkerzen koppelbar ist.

Bei der Konstruktion von Zündsystemen für Brennkraftmaschinen wird in zunehmenden Maße gefordert, daß das Zündsystem insbesondere auch im Bereich niedriger Motordrehzahlen und magerer Kraftstoffgemisch-Zusammensetzung eine gute Verbrennung des Kraftstoffgemisches gewährleistet, da nur so eine gute Energieausnutzung und eine möglichst geringe Luftverschmutzung erzielbar ist.

Mit den herkömmlichen Zündsystemen, bei denen die Hochspannung durch Zündspulen und/oder durch kapazitive Vorrichtungen erzeugt wird und bei denen an den Zündkerzen ein exponentiell abnehmender Zündfunke erzeugt wird, sind diese Forderungen nicht hinreichend erfüllt.

Die Französische Patentanmeldung Nr. 80.03 831 schlägt daher ein Zündsystem für Ottomotoren vor, durch welches eine hohe Spannung an den Zündkerzen erzeugt wird und bei welchem die Dauer des Zündfunkens, insbesondere im Bereich niedriger Motordrehzahlen, genügend lang eingestellt werden kann.

Bei diesem Zündsystem ist jeder Zündkerze ein Transformator zugeordnet, dessen Primärwicklung an einen elektronischen Steuerkreis angeschaltet ist. Die durch einen mechanischen oder elektronischen Schalter überbrückbaren Sekundärwicklungen sind mit den Elektroden der Zündkerzen galvanisch verbunden. Die Ansteuerung der Transformatoren erfolgt dabei durch einen aus einer Gleichspannungs- oder gleichgerichteten Wechselspannungsquelle gespeisten Zerhacker. Ein Transformator ist zusätzlich sekundärseitig mit einer Hilfswicklung versehen, die Signale an den elektronischen Steuerkreis liefert und damit die Frequenz und/oder die Impulsdauer des Zerhackers beeinflußt.

Die Französische Patentanmeldung Nr. 80.Q4 557 sieht hierzu einen insbesondere auch hinsichtlich seines Materialbedarfs vereinfachten Transformator mit auf einem gemeinsamen magnetischen Kern angeordneter Primär-und Sekundärspule vor. Der Kern des Transformators ist dabei derart ausgebildet, daß einer Primärspule mehrere Sekundärspulen zugeordnet sind.

Schließlich schlägt die Französische Patentanmeldung Nr. 80 19 737 gleichfalls ein verbessertes Zündsystem für Brennkraftmaschinen vor, das in Verbindung mit den im Kraftfahrzeugbau üblichen mechanischen Zündverteilern eingesetzt werden kann. Dabei sind die Zündkerzen über den Verteilerläufer eines Zündverteilers und über dessen Kontakte mit der Sekundärwicklung eines Transformators verbunden, die mit einer Hilfswicklung induktiv gekoppelt ist, die über einen sensorgesteuerten, mechanischen, elektromechanischen bzw. elektronischen Schalter kurzgeschlossen bzw. geöffnet werden kann.

Die Sensoren sind an geeigneter Stelle der Brennkraftmaschine, beispielsweise an der Welle des Verteilerläufers, an der Nockenwelle oder an der Kurbelwelle angeordnet.

Auch vorliegender Erfindung liegt die Aufgabe zugrunde, ein Zündsystem für Brennkraftmaschinen zu schaffen, das hinsichtlich Kraftstoffverbrauch und Umweltverschmutzung Brennkraftmaschinen mit äußerst günstigen Werten ermöglicht, und zwar auch bei mageren Brennstoffgemischen, bei an sich hohem Zylinderhubraum, bei hoher Verdichtung, großem Elektrodenabstand und starker Verschmutzung der Zündkerzen.

Zur Lösung dieser Aufgabe sieht die Erfindung bei einem Zündsystem der eingangs genannten Art vor, daß der in den elektronischen Steuerkreis geschaltete Zerhacker mit Impulsfolgen mit in ihrer Dauer modulierten Einzelimpulsen angesteuert wird, so daß die Zündkerzen mit Zündimpulsfolge mit in ihrer Energie modulierten Einzel-Zündimpulsen gesteuert werden.

Vorzugsweise wird dabei der Zerhacker mit Impulsfolgen angesteuert, bei denen i.Vgl. zu den restlichen Einzelimpulsen die Dauer mindestens eines der ersten Einzelimpulse und zwar insbesondere die Dauer des ersten Einzelimpulses länger, d.h. so gewählt ist, daß die Energie des entsprechenden Einzel-Zündimpulses ausreicht, um das Kraftstoff-Luft-Gemisch im Zylinder auch unter ungünstigen Bedingungen zu zünden.

Ist das Kraftstoff-Luft-Gemisch durch einen entsprechend hochenergetischen Einzel-Zündimpuls gezündet, so genügen je Zündimpulsfolge Einzel-Zündimpulse geringerer Energie, um die Verbrennung des Gemisches aufrechtzuerhalten. Zweckmäßigerweise wird daher vorgeschlagen, daß die Dauer der Einzelimpulse einer jeden Impulsfolge und damit die Energie der entsprechenden Einzel-Zündimpulse auf einen i.Vgl. zu den ersten Einzelimpulsen niedrigeren und vorzugsweise konstanten Wert absinkt, der genügt um die weitere Verbrennung zu gewährleisten.

Die Impulsfolgen mit jeweils modulierten Einzelimpulsen werden beispielsweise in einem elektronischen Steuerkreis erzeugt, der dem Zerhacker vorgeschaltet sind und durch einen sensorgesteuerten, an geeigneter Stelle des Motors angeordneten Geber, z. B. OT-Geber, angestoßen wird. Als Zerhacker kann ein Transistor dienen, der mit seiner Emitter-Kollektor-Strecke in Serie zur Primärwicklung des Transformators ist, wobei diese Serienschaltung an einer Gleichspannungs- oder gleichgerichteten Wechselspannungsquelle liegt und die Basis des Transistors an den elektronischen Steuerkreis angeschaltet bzw. der über die Basis angesteuerte Transistoren in den elektronischen Steuerkreis integriert ist.

Die Erfindung wird nachstehend anhand von Ausführungsbeispielen näher erläutert. Es zeigt:
Fig. 1 ein erstes Ausführungsbeispiel eines erfindungsgemäßen betriebenen Zündsystems,
Fig. 2 bis 4 das Prinzip des erfindungsgemäßen Zündsystems, dargestellt anhand des Impulsverlaufs der Steuer- und Zündimpulse,
Fig. 5 bis 7 weitere Ausführungsbeispiele für erfindungsgemäß angesteuerte Zündsysteme,
Fig. 8 ein Ausführungsbeispiel für einen erfindungsgemäßen elektronischen Steuerkreis mit Zerhacker.

Das Zündsystem nach Fig. 1 zeigt einen LC-Schwingkreis, bestehend aus einer Kapazität C und der Primärwicklung P eines Transformators, einen als Zerhacker bzw. Schalter wirkenden Transistor T und einen Widerstand Rg. Der Schwingkreis, Transformator und Widerstand sind in Serie geschaltet und liegen an einer Gleichspannungsquelle +E. Parallel zur Serienschaltung des Transistors Tₚ und des Widerstandes R₉ liegt eine Diode D. Basisseitig ist der Transistor T in einen als selbstschwingender Modulator ausgebildeten elektronischen Steuerkreis geschaltet, wie er beispielsweise in Fig. 8 dargestellt ist.

Der Transformator weist sekundärseitig je Zündkerze Z₁ bis Zₙ eine mit den Zündkerzenelektroden verbundene, mit einer gegensinnig gewickelten Hilfswicklung S' induktiv gekoppelte Sekundärwicklung S auf. Die Hilfswicklungen S' können jeweils durch z. B. sensorgesteuerte, mechanische, elektromechanische oder elektronische Schalter I₁ bis In im Takt der Zündimpuls-Zeitpunkte geöffnet und kurzgeschlossen werden, wobei bei kurzgeschlossener Hilfswicklung die sekundärseitige Hochspannung der Wicklung S verschwindet bzw., ihre Intensität so verringert, daß kein Zündfunke an den Zündkerzen gebildet wird. Die Sensoren an sich sind z. B. an der Welle des Verteilerläufers angeordnet.

Die Wirkungsweise dieses Zündsystems ist wie folgt: Eine jeweils im zeitlichen Abstand Aₚ (s. Fig. 2) durch einen nichtdargestellten Geber, z. B. einen motordrehzahlgesteuerten Geber, einen OT-Geber oder einen mit dem Motoranlasser-Schwungrad gekoppelten Sensor, ausgelöste und durch den elektronischen Steuerkreis modulierte Impulsfolge gem. Fig. 2 steuert jeweils während der Dauer Cₚ die Basis des Transistors Tₚ an. Der Zeitpunkt "0", d.h. der Zeitpunkt zu dem jede einzelne Impulsfolge einsetzt, berücksichtigt dabei verschiedene Motorparameter, z. B. den OT-Zeitpunkt oder durch Temperaturfühler ermittelte Werte.

Die Dauer At₁, At₂ und At₃ der ersten Einzelimpulse jeder Impulsfolge ist i.Vgl. zur Dauer At₄ der restlichen Einzelimpulse der Impulsfolge länger gewählt, wobei die Impulsdauer der ersten Einzelimpulse - betrachtet in Impulsfolgerichtung - abnimmt. Verursacht durch die Impulsfolge gem. Fig. 2 fließt im Transistor Tₚ ein Kollektor-Strom I_{c} mit dem in Fig. 3 dargestellten Verlauf. Je Einzelimpuls I_{c1}, I_{c2}, I_{c3} und I_{c4} wird dabei die Kapazität C des Schwingkreises CP auf = und über die Primärwicklung P des Transformators entladen. In der Sekundärwicklung S des Transformators wird hierdurch eine Zündimpulsfolge gem. dem in Fig. 4 gezeigten Verlauf der Einzel-Zündimpulse I_{z1}, I_{z2}, I_{z3}, I_{z4} induziert und bei geöffneter Stellung der Schalter I₁ bis In den einzelnen Zündkerzen Z₁ bis Zₙ zugeführt. Die Öffnung der Schalter I₁ bis In, als welche z. B. Transistoren dienen, wird im gezeigten Ausführungsbeispiel durch nichtdargestellte Sensoren ausgelöst, die an geeigneter Stelle der Welle des Verteilerläufers eines Zündverteilers angeordnet sind und im Takt der Zündimpulsfolge die Schalter I₁ bis In ansteuern.

Wie aus den Figuren 2 bis 4 ersichtlich ist, ist die Impulsdauer bzw. Energie der ersten Einzelimpulse größer gewählt als die Impulsdauer bzw. Energie der restlichen Einzelimpulse einer Impulsfolge. Die Impulsdauer insbesondere des ersten Einzelimpulses gem. Fig. 2 und damit die Energie des entsprechenden Einzel-Zündimpulses I_{z1} (s. Fig. 4) wird so gewählt, daß das Kraftstoff-Luft-Gemisch mit Sicherheit auch unter den härtesten Bedingungen zündet. Da das Gemisch bereits durch den ersten Einzel-Zündimpuls zündet, genügt für den zweiten und die folgenden Einzel-Zündimpulse eine Energie die jeweils geringer ist und schließlich auf einen konstanten Wert absinkt, um die Verbrennung aufrechtzuerhalten. Selbstverständlich kann ja nach Erfordernis die Impulsfolge und jeder Einzelimpuls durch den elektronischen Steuerkreis hinsichtlich Dauer und Frequenz beliebig moduliert und jeder Schalter I₁ bis In jeder Hilfswicklung beliebig angesteuert, d.h. geöffnet bzw. geschlossen werden.

Die Diode D wirkt als Überspannungsschutz, die an der Primärwicklung P eventuell auftretende, störende Spannungsspitzen abbaut. Die Funktion des Widerstandes R₉ wird anhand des Schaltschemas nach Fig. 8 näher erläutert. Vorab sei nur erwähnt, daß die durch den Emitter-Strom I_{c} an den Klemmen des Widerstandes R₉ verursachte Spannung auf den elektronischen Steuerkreis rückgekoppelt wird und das Sperren bzw. Durchschalten des Transistors T einleitet.

Bei ansonsten gleicher Ansteuerung des Transistors Tₚ und der Schalter I der Hilfswicklungen S' unterscheiden sich die Zündsysteme nach Fig. 5 und Fig. 6 nur auf ihrer Transformator-Sekundärseite vom Zündsystem nach Fig. 1. Gleiche Elemente sind folglich mit gleichen Bezugszeichen versehen und es erübrigt sich eine wiederholte Beschreibung der Ansteuer= und Zündabläufe.

Das Zündsystem nach Fig. 5 besitzt auf der Transformator-Sekundärseite jeweils zwei in Serie geschaltete Zündkerzen Z₁, Z₃ bzw. Z₄₉ Z₂ und eine mit den Zündkerzen gleichfalls in Serie geschaltete, jeweils mit einer Hilfswicklung S' induktiv gekoppelte Sekundärwicklung S. Zündsysteme dieser Art werden für Vierzylinder-Ottomotoren eingesetzt.

Das Zündsystem nach Fig. 6 enthält einen Transformator mit einer einzelnen Sekundärwicklung S, die mit einer mit einem Schalter I ausgerüsteten Hilfswicklung S' induktiv gekoppelt ist. Die Sekundärwicklung S' liegt am Verteilerläufer L eines Zündverteilers Zv, der in Pfeilrichtung rotiert, so daß nacheinander, über die Kontakte K1 bis K4, die bei geöffneter Stellung des Schalters I an der Sekundärwicklung S liegende Hochspannung in der Zündreihenfolge Z₁, Z₃, Z₄₁ Z₂ an die Zündkerzen Z₁ bis Z₄ gelangt.

Zündbeginn und Zündende werden dabei entsprechend gewählt, um eine möglichst gleichmäßige Zündspannung zu gewährleisten.

,Das Zündsystem nach Fig. 7 ist, ausgenommen die fehlende Hilfswicklung für die Sekundärwicklung S, hinsichtlich seines Aufbaus mit dem Zündsystem nach Fig. 6 identisch, weshalb auch hier gleiche Bezugszeichen für gleiche Bauelemente gesetzt sind. Die Dauer jeder Zündimpulsfolge wird im Unterschied zu den vorherigen Ausführungsbeispielen jedoch nicht durch entsprechende Zu- und Abschaltung der Hilfswicklung S' gesteuert, sondern ist einzig durch die Ansteuerzeit Cₚ des Transistors T _{P} bestimmt, die durch eine in Fig. 8 dargestellte Kippstufe M eines elektronischen Steuerkreises festgelegt ist. Das heißt, daß während der gesamten Zeit Aₚ zwischen zwei Impulsfolgen keine Zündimpulse zu den Zündkerzenelektroden gelangen.

Fig. 8 zeigt das Schaltschema eines möglichen elektronischen Steuerkreises für ein Zündsystem der vorstehend abgehandelten Art, dessen Wirkungsweise nachstehend erläutert wird:
Bei Stillstand des Motors gibt der durch den Motor betätigte, dem elektronischen Steuerkreis nach Fig. 8 vorgeschaltete OT-Geber kein Signal ab. Die monostabile Kippstufe M ist auf "1" gesetzt, mit der Wirkung, daß Transistor T₁ leitet, Transistor T₄ sperrt, Transistor T₅ leitet, Transistor T₆ und T₇ sperrt und folglich auch Transistor Tₚ sperrt.

Gibt der OT-Geber ein Signal ab, was bei laufendem Motor der Fall ist, so wird die monostabile Kippstufe M auf "0" gesetzt, mit der Maßgabe, daß der Transistor T₁ sperrt, die Kapazität C₄ über das RC-Glied R₁-R₂-C₁ geladen wird, der Transistor T₂, der zunächst leitet, nach der Spannungsänderung an den Klemmen der Kapazität C₁ allmählich gesperrt wird, der Transistor.T₄ leitet, der Transistor T₅ sperrt, die Transistoren T₆ und T₇ leiten und schließlich auch der Transistor T leitet.

Es fließt folglich ein Strom I_{c} im Widerstand R₉, durch den die Spannung an den Klemmen des Widerstandes sägezahnförmig ansteigt, bis sie den Schwellenwert erreicht hat, bei dem der Transistor T₃ wieder leitet. Hierdurch wird eine negative Spannungsflanke zur Basis des Transistors T₄ übertragen, wodurch dieser sperrt, Transistor T₅ leitet, Transistor T₆ und T₇ sperrt und somit auch der Transistor Tₚ wieder sperrt; d.h. der Strom I_{c} durch den Transistor Tp ist gleich null. Die Kapazität C₂ wird über den Widerstand R₆ und die Kollektor-Emitter-Strecke des Transistors T₅ aufgeladen und schaltet den Transistor T4 nach einer Zeitdauer τ (τ = C₂ x R₆) durch die Diode D₁ ein. Die Folge ist, daß Transistor T₅ sperrt, Transistor T₆ und T₇ leitet und somit auch Transistor Tₚ wieder leitet. Das Potential am Widerstand R₉ steigt erneut an und erreicht den Ansprechschwellenwert des Transistors T3, wodurch dieser leitet, Transistor T₄ sperrt, Transistor T₅ leitet, Transistor T₆ und T₇ und somit auch Transistor Tₚ sperrt.

Dieser vorstehend beschriebene Zyklus wiederholt sich, solange bis die monostabile Kippstufe-M wieder auf "1" gesetzt ist. In diesem Fall sperrt zunächst der Transistor T₃ entsprechend der Ladesspannung an Kapazität C₄, woraus sich eine entsprechende Impedanz R₆ + R (Kollektor-Emitter von T₂) parallel zum Widerstand R₄ ergibt, die sich gemäß der Zeitkonstante des Zeitgliedes R₁-R₂-C₁ ändert. Aufgrund des Kollektor-Emitter-Scheinwiderstandes des Transistors T₂, der sich entsprechend der an die Basis dieses Transistors angelegten Spannung ändert, ändert sich auch der Kollektor-Strom des Transistors T₃. Daraus ergibt sich ein variabler Ansprechschwellenwert des Transistors T₄, durch den die Leitfähigkeitsdauer dieses Transistors verlängert werden kann, so daß sich eine längere Leitfähigkeitsdauer für den Transistor Tₚ und ein entsprechend höherer Kollektor-Strom I_{c} im Transistor Tₚ ergibt. Das ist möglich, solange die Kapazität C₁ ihre Maximalladung nicht erreicht hat; d.h., solange die Kapazität C₁ geladen wird, ist der Kollektor-Strom des Transistors T aufgrund der längeren Leitfähigkeitsdauer dieses Transistors höher. Hat die Kapazität C₁ ihre Maximalladung erreicht, so sperrt der Transistor T₂ und der Kollektor-Strom im Transistor T₃ wird durch die Widerstände R₄ und R₅ begrenzt. Der Ansprechschwellenwert des Transistors T₄ ist folglich rascher erreicht; dadurch ergibt sich eine kürzere Leitfähigkeitsdauer des Transistors T₄ und schließlich eine kürzere Leitfähigkeitsdauer des Transistors T und ein geringerer Kollektor-Strom im Transistor Tp.

Es ist also möglich, durch entsprechende Einstellung des RC-Gliedes R₁-R₂-C₁ die Zahl der den Transistor Tₚ ansteuernden Einzelimpulse zu wählen, die eine Impulsdauer besitzen, welche auf der Transformator-Sekundärseite zu Zündimpulsen mit höchster Energie führen.

## Patentansprüche

1. Zündsystem für Brennkraftmaschinen, insbesondere Ottomotoren in Kraftfahrzeugen, mit einem Transformator, dessen Primärwicklung durch einen aus einer Gleichspannungs- oder gleichgerichteten Wechselspannungsquelle gespeisten, in einen elektronischen Steuerkreis geschalteten Zerhacker angesteuert wird und der sekundärseitig über mindestens eine Sekundärwicklung wahlweise mit den Zündkerzen koppelbar ist,
dadurch gekennzeichnet , daß der Zerhacker mit Impulsfolgen mit in ihrer Dauer modulierten Einzelimpulsen angesteuert wird, so daß die Zündkerzen mit Zündimpulsfolgen mit in ihrer Energie modulierten Einzel-Zündimpulsen gespeist werden.

2. Zündsystem nach Anspruch 1, dadurch gekennzeichnet, daß der Zerhacker mit Impulsfolgen angesteuert wird, bei denen i.Vgl. zu den restlichen Einzelimpulsen die Dauer mindestens eines der ersten Einzelimpulse länger und zwar so gewählt ist, daß die Energie des entsprechenden Einzel-Zündimpulses ausreicht, um das Kraftstoff-Luft-Gemisch auch unter ungünstigen Bedingungen zu zünden.

3. Zündsystem nach Anspruch 1 und 2, dadurch gekennzeichnet, daß jeweils der erste Einzelimpuls einer zum Zerhacker geführten Impulsfolge in seiner Dauer so moduliert ist, daß der diesem Einzelimpuls entsprechende Einzel-Zündimpuls auch unter ungünstigen Bedingungen das Kraftstoff-Luft-Gemisch zündet.

4. Zündsystem nach Anspruch 3, dadurch gekennzeichnet, daß die Dauer der Einzelimpulse einer jeden Impulsfolge auf einen konstanten Wert abnimmt.

5. Zündsystem nach Anspruch 1 bis 4, dadurch gekennzeichnet, daß die dem Zerhacker zugeführten Impulsfolgen durch einen dem Zerhacker vorgeschalteten elektronischen Steuerkreis erzeugt und moduliert wird.

6. Zündsystem nach wenigstens einem der Ansprüche 1 bis 5, dadurch gekennzeichnet, daß der Zerhacker einen Transistor (Tp) enthält, dessen Emitter-Kollektor-Strecke in Serie zur Primärwicklung (P) des Transformators angeordnet ist, daß die Serienschaltung an einer Gleichspannungs- oder gleichgerichteten Wechselspannungsquelle liegt und daß die Basis des Transistors (T ) an den elektronischen Steuerkreis angeschaltet ist.

7. Zündsystem nach Anspruch 1 und wenigstens einem der vorhergehenden Ansprüche, dadurch gekennzeichnet, daß der Transformator sekundärseitig je Zündkerze (Z₁ bis Zₙ) eine mit den ZündkerzenElektroden verbundene, mit einer gegensinnig gewickelten Hilfswicklung (S') induktiv gekoppelte Sekundärwicklung (S) aufweist, daß der Zerhacker (T ) mit konstanten Impulsfolgen mit jeweils in ihrer Dauer modulierten Einzelimpulsen angesteuert wird, und daß die kurzgeschlossenen Stromkreise der Hilfswicklungen (S') durch mechanische (I₁, I₂ ...Iₙ), elektromechanische oder elektronische Schalter im Takt der Zündfolge geöffnet werden. (s.Fig. 1)

8. Zündsystem nach Anspruch 1 und wenigstens einem der vorhergehenden Ansprüche, dadurch gekennzeichnet, daß der Transformator sekundärseitig jeweils je zwei Zündkerzen eine mit den Zündkerzen in Serie geschaltete, mit einer gegensinnig gewickelten Hilfswicklung (S') induktiv gekoppelte Sekundärwicklung (S) aufweist, daß der Zerhacker (Tp) mit konstanten Impulsfolgen mit jeweils in ihrer Dauer modulierten Einzelimpulsen angesteuert wird, und daß die kurzgeschlossenen Stromkreise der Hilfswicklungen (S') durch mechanische (I₁, 2 ...... Iₙ), elektromechanische oder elektronische Schalter im Takt der Zündfolge geöffnet werden (s.Fig. 5).

9. Zündsystem nach Anspruch 1 und wenigstens einem der vorhergehenden Ansprüche, dadurch gekennzeichnet, daß der Transformator eine einzige, mit einer gegensinnig gewickelten Hilfswicklung (S') induktiv gekoppelte Sekundärwicklung (S) aufweist, daß der Zerhacker (T ) mit konstanten Impulsfolgen mit jeweils in ihrer Dauer modulierten Einzelimpulsen angesteuert wird, und daß die Sekundärwicklung bei geöffnetem Stromkreis der Hilfswicklung über einen mechanischen oder elektrönischen Verteiler im Takt der Zündfolge mit den Zündkerzen (Z₁ bis Zₙ) verbunden ist. (s.Fig. 6)

10. Zündsystem nach Anspruch 1 und wenigstens einem der vorhergehenden Ansprüche, dadurch gekennzeichnet, daß der Transformator eine einzige Sekundärwicklung (S) aufweist, die über einen mechanischen oder elektronischen Verteiler im Takt der Zündfolge mit den Zündkerzen (Z₁ bis Z ) verbunden ist, wobei der Zerhacker (Tₚ) durch Impulsfolgen mit entsprechend modulierten Einzelimpulsen gespeist wird, die durch die durch eine monostabile Kippstufe (M) des elektronischen Steuerkreises bestimmte Ansteuerzeit des Zerhackers in ihrer Dauer festgelegt sind. (s.Fig. 7)
